# FASCICULE DE BREVET EUROPEEN

(11) **EP 1 618 259 B1**
(45) Date de publication et mention de la délivrance du brevet: **29.08.2007**
(21) Numéro de dépôt: 04742524.4
(22) Date de dépôt: 16.04.2004
(51) Int. Cl.: E04B 9/18

(54) **SUSPENTE ET PROCEDE DE FABRICATION D’UNE STRUCTURE PORTEUSE AVEC UNE TELLE SUSPENTE**
AUFHÄNGER UND HERSTELLUNGSVERFAHREN EINER TRAGKONSTUKTION MIT SOLCH EINEM AUFHÄNGER
SUSPENDER AND METHOD OF PRODUCING A LOAD-BEARING STRUCTURE WITH ONE SUCH SUSPENDER

(30) Priorité: 16.04.2003 FR 0304760
(43) Date de publication de la demande: 25.01.2006
(73) Titulaire: LAFARGE PLATRES, 84915 Avignon Cedex (FR)
(72) Inventeur: ARESE, Roger, F-84800 Isle sur La Sorgue (FR)
(74) Mandataire: Hirsch & Associés
(86) Numéro de dépôt international: PCT/FR2004/000943
(87) Numéro de publication internationale: WO 2004/094742

(56) Documents cités:
- FR-A- 2 581 407
- NL-C- 1 013 321
- US-A- 2 671 625
- US-A- 3 295 806

## Description

L'invention a pour objet un faux plafond avec une suspente, une partie en Forme de U pour une suspente et un procédé de fabrication d'un tel faux plafond

US-A-3 295 806 montre une partie en forme de U, selon le préambule de la revendication 5.

FR-A-2 581 407 montre un faux plafond avec une suspente et un profilé.

On connaît des suspentes fractionnées en plusieurs parties assemblées. Ces parties peuvent être positionnées et orientées les unes par rapport aux autres de sorte à permettre la réalisation d'une structure de niveau, même si le solivage ou, plus généralement, la structure de soutien ne l'est pas. Une partie supérieure de la suspente est fixée à la structure de soutien via une tige filetée, le cas échéant. La forme spécifique de la partie inférieure permet d'assembler cette partie inférieure avec un rail ou un profilé. Des rails ou profilés forment alors avec les suspentes une structure porteuse sur laquelle sont ultérieurement fixées des plaques pour réaliser un faux plafond.

Or, de telles suspentes présentent des inconvénients.

Le maintien des parties de suspentes dans une orientation relative donnée, en vue de leur assemblage avec un profilé, nécessite parfois des éléments de fixation rapportés tels que des papillons ou des boulons.

En outre, la manipulation simultanée de ces parties et des éléments de fixation est peu pratique, compte-tenu des hauteurs typiques auxquelles les suspentes sont manipulées.

Par ailleurs, les parties de suspentes ne sont pas interchangeables.

De plus, la production des parties de suspente est encore compliquée du fait de leur dissemblance.

L'invention permet de résoudre les problèmes évoqués ci-dessus.

L'invention a pour objet un faux plafond, selon la revendication 1, avec une suspente comprenant deux parties en forme de U et comprenant chacune deux ailes sensiblement parallèles, dans laquelle :
- une partie comprend un trou sur chacune de ses ailes
- l'autre partie comprend une saillie sur chacune de ses ailes, en butée contre un bord de l'un des trous ; et
- les parties sont montées à rotation l'une par rapport à l'autre et autour d'un axe rejoignant les saillies.

Dans des modes de réalisation préférés, l'invention comprend une ou plusieurs des caractéristiques suivantes :
- les saillies sont des collets battus et les trous sont des boutonnières ;
- une partie en forme de U comprend en outre au moins un trou de serrage traversé par une vis fixant l'autre partie ;
- les parties en forme de U sont identiques.

L'invention concerne également une partie en forme de U, selon la revendication 5, comprenant deux ailes sensiblement parallèles, avec sur chacune des ailes un trou et une saillie, les trous étant en regard et les saillies étant en regard.

Selon une variante, chacune des saillies est un collet battu en saillie vers l'extérieur et chacun des trous est une boutonnière.

L'invention concerne également un procédé de fabrication d'un faux plafond, selon la revendication 7 , le procédé comprenant les étapes : de fourniture des parties en forme de U et d'un profilé ; de mise en place du profilé avec l'une des parties; d'assemblage des deux parties et d'ajustement d'un angle entre les deux parties par rotation ; de fixation des deux parties et de fixation, le cas échéant, du profilé avec l'une des parties.

Selon une variante, ce procédé comprend en outre une étape intermédiaire : de fourniture d'un moyen de fixation et d'assemblage de l'autre des parties avec ce moyen de fixation.

D'autres caractéristiques et avantages de l'invention apparaîtront à la lecture de la description qui suit de modes de réalisation préférés de l'invention, donnée à titre d'exemple et en référence aux dessins annexés montrant :
- Figure 1 : une structure porteuse avec : une suspente, selon l'invention, comprenant deux parties en forme de U ; et un profilé mis en place dans la suspente.
- Figure 2 : une partie en forme de U d'une suspente selon l'invention ;
- Figure 3 : une vue de profil d'une partie en forme de U d'une suspente selon l'invention ;

Ainsi; l'invention propose-t-elle une suspente qui, une fois assemblée, comprend deux parties en forme de U comprenant chacune deux ailes sensiblement parallèles, dans laquelle : une partie comprend un trou sur chacune de ses ailes ; l'autre partie comprend une saillie sur chacune de ses ailes, en butée contre un bord de l'un des trous ; et les parties sont montées à rotation l'une par rapport à l'autre et autour d'un axe rejoignant les saillies.

La suspente est assemblée en insérant les saillies dans les trous. Une traction exercée sur chacune des parties assemblées, en sens opposé, permet aux saillies de venir en butée sur un bord des trous. Les deux parties peuvent donc être pivotée l'une par rapport à l'autre et autour d'un axe rejoignant les saillies.

Il n'est donc pas nécessaire d'utiliser ni de manipuler des éléments de fixation rapportés tels que des papillons ou des boulons. De plus, la production des deux parties de la suspente est facilitée du fait de la ressemblance de ces parties. Ces parties sont en outre interchangeables, par leur conception, c'est-à-dire que la suspente peut être assemblée avec à un moyen de fixation tel qu'une tige filetée via l'une quelconque de ces parties.

La figure 1 montre une structure porteuse 33 avec : une suspente 10, selon l'invention, comprenant deux parties en forme de U 11,21 ; et un profilé 31 mis en place dans la suspente 10. Chaque partie 11,21 comprend deux ailes 12,13,22,23 sensiblement parallèles. Par « sensiblement parallèles », on entend que les ailes ne sont, de préférence, pas écartées d'un angle supérieur à 10° du plan moyen des deux ailes dans leur position d'équilibre. La base 20,30 reliant les deux ailes d'une même partie peut être de forme quelconque, par exemple, de forme cylindrique ou alors plate, comme dans l'exemple de la figure 1. Une partie 21 comprend un trou 24,25 sur chacune de ses ailes et l'autre partie 11 comprend une saillie 16,17 sur chacune de ses ailes 12,13, en butée contre un bord de l'un des trous 24,25. Les figures 1, 2 et 3 montrent des saillies orientées vers l'extérieur de leur partie respective mais une telle orientation n'est pas obligatoire pour l'invention. Les parties en U 11 et 21 sont montées à rotation l'une par rapport à l'autre et autour d'un axe rejoignant les saillies 16 et 17. Chacune des parties peut, par exemple, être en acier galvanisé ou en un matériau présentant une certaine élasticité et capable de supporter la masse d'un plafond multipliée par un coefficient de sécurité.

La suspente 10 est assemblée en pressant légèrement les deux ailes 12,13 de la partie 11 comprenant les saillies 16,17, puis en insérant cette partie dans l'autre partie 21. La pression est relâchée lorsque l'axe des saillies 16,17 se retrouve aligné avec celui des trous 24,25, c'est-à-dire lorsque les saillies sont en face des trous. Les ailes de la partie comprenant les saillies sont rappelées vers leur position d'équilibre, viennent en contact avec la surface interne des ailes de l'autre partie et les saillies traversent les trous de l'autre partie. Une traction exercée sur chacune des parties assemblées, en sens opposé, permet alors aux saillies de venir en butée sur un bord des trous. Les deux parties peuvent donc être pivotée l'une par rapport à l'autre et autour d'un axe rejoignant les saillies.

La pression due à la force de rappel des ailes élastiquement déformées d'une partie contre les deux autres ailes est suffisante pour permettre une immobilisation temporaire des deux parties en forme de U. Il n'est donc pas nécessaire d'utiliser ni de manipuler des éléments de fixation rapportés tels que des papillons ou des boulons. De plus, la production des deux parties de la suspente est facilitée du fait du nombre restreint et de la ressemblance de ces parties. En outre, le contact entre les saillies et les bords des trous permet aux parties d'être interchangeables, c'est-à-dire que chacune des deux parties peut être fixée via sa base à une tige filetée ou tout autre moyen de fixation adapté.

Comme dans l'exemple de la figure 1, les saillies 16,17 peuvent être des collets battus, c'est-à-dire qu'une saillie 16 peut former un tube à l'extérieur d'une aile 12, dont le bord est relevé. Il convient de noter qu'une saillie 16 peut également former un tube à l'intérieur d'une aile 12 et que dans ce cas, l'assemblage des parties 11,21 peut être fait par pressage des ailes 22,23 d'une partie 21, puis en insérant cette partie 21 dans l'autre partie 11, de façon similaire à ce qui a été décrit plus haut. Le relevage du bord d'un collet sécurise la rotation des deux parties un fois le collet d'une partie en butée contre un bord d'un trou de l'autre partie, comme il sera expliqué en référence à la figure 3. Un collet battu peut être obtenu par emboutissage d'une aile. Ainsi, les saillies peuvent être obtenues en une étape de production.

A l'instar de l'exemple montré sur la figure 1, les trous 24,25 peuvent être des boutonnières, c'est-à-dire des trous plus grand à une extrémité (ci-après : l'entrée de la boutonnière) qu'à l'autre extrémité (ci-après : la rainure de la boutonnière). Une autre façon de décrire la boutonnière est de la comparer au résultat de la superposition partielle d'alésages de diamètres différents.

Les boutonnières permettent une insertion aisée des saillies (par exemple des collets battus) à travers l'entrée de la boutonnière tandis que le diamètre de la rainure est ajusté sur le diamètre extérieur du tube formé par le collet battu. La forme de la boutonnière peut être affinée de sorte à optimiser le maintien du collet battu dans la rainure. Par exemple, il peut être avantageux de prévoir un crénelage sur les bords des trous. Il peut encore être avantageux d'excentrer suffisamment les alésages partiellement superposés afin de former deux rebords à leurs intersections. De tels rebords, élastiquement déformables, permettent d'encliqueter le collet en translation dans la rainure. Le collet peut cependant être désengagé de la rainure en effectuant une traction suffisante sur chacune des deux parties.

Toujours en référence à la figure 1, une partie 11, 21 en forme de U peut en outre comprendre un ou plusieurs trous 18,19,28,29 de serrage.

En particulier, une pluralité de trous de serrage situés à l'extrémité libre d'une première aile d'une partie permet d'assurer la présence d'un trou au voisinage du milieu de l'aile de l'autre partie en contact avec la première aile, quelle que soit l'orientation mutuelle des deux parties en forme de U. Une vis auto-foreuse 34 ou tout autre moyen de fixation adapté traversant l'un des trous permet alors de fixer les deux parties en vue de leur assemblage définitif. D'autres trous 18,19,28,29 disposés plus à l'intérieur des ailes peuvent en outre permettre la fixation d'une partie 11,21 avec un profilé 31 au moyen d'une vis auto-foreuse 36. En outre, prévoir un trou sur la base 20,30 d'une partie en forme de U peut également être utile à la fixation d'une partie 11,21 avec un moyen de fixation tel qu'une tige filetée 32. Ainsi, il est possible de procéder, pour la fabrication d'une structure porteuse, à :
- la fixation d'une partie 11 avec un moyen de fixation tel qu'une tige filetée 32 ;
- la mise en place d'un profilé 31 avec l'autre partie 21;
- l'assemblage des deux parties 11,21 et à l'ajustement d'un angle entre les deux parties 11,21 par rotation ;
- la fixation des deux parties 11,21 et, le cas échéant, à la fixation du profilé 31 avec l'autre partie 21. Bien entendu, il est possible de procéder de façon similaire pour la fabrication d'une structure porteuse comprenant plusieurs suspentes.

Toujours en référence à la figure 1, il peut être avantageux de prévoir des parties 11,21 identiques. C'est-à-dire que la partie 11 peut en outre comprendre un trou 14,15, par exemple une boutonnière, sur chacune de ses ailes 12,13 et la partie 21 peut en outre comprendre une saillie 26,27, par exemple un collet battu, sur chacune de ses ailes 22,23.

Ainsi, les parties en forme de U ne nécessitent qu'une seule ligne de production. La production, le conditionnement et le transport des parties en forme de U s'en trouvent facilités. En outre, l'opérateur effectuant la fabrication de la suspente avec un profilé n'a pas à se soucier du rôle de chacune des parties.

La figure 2 montre une partie 11 en forme de U d'une suspente 10 selon l'invention. Cette partie 11 comprend deux ailes sensiblement parallèles, avec sur chacune des ailes 12,13 un trou 14,15 et une saillie 16,17, les trous étant en regard et les saillies étant en regard.

Une telle partie 11 peut être assemblée avec une autre partie 21, identique, afin d'obtenir une suspente 10 telle que décrit précédemment.

En particulier, la figure 2 montre un exemple de partie 11 en forme de U, dans laquelle chacune des saillies 16,17 est un collet battu en saillie vers l'extérieur de la partie et chacun des trous 14,15 est une boutonnière, comme décrit précédemment.

La figure 3 montre une vue de profil d'une telle partie 11 en forme de U. Dans cet exemple, la partie comprend une base de forme plate et sensiblement perpendiculaire aux deux ailes 12,13, comme décrit précédemment. Les collets battus 16,17 sont clairement visibles sur la figure. En particulier, il est possible de distinguer le relevage du bord des tubes formant la base des collets battus.

C'est entre le relevage du bord d'un tube et une aile que vient buter le bord d'un trou ou de la rainure d'une boutonnière d'une autre partie, ce qui permet de faciliter la rotation de deux parties lorsqu'elles sont assemblées comme dans l'exemple de la figure 1.

L'invention n'est pas limitée aux modes de réalisation décrits mais est susceptible de nombreuses variations aisément accessibles à l'homme du métier dans l'étendue du jeu de revendications.

## Revendications

1. Faux plafond avec :
- une structure porteuse (33) comprenant :
- au moins une suspente (10) comprenant deux parties (11,21) en forme de U et comprenant chacune deux ailes (12,13,22,23) sensiblement parallèles, dans laquelle :
- une partie (21) comprend un trou (24,25) sur chacune de ses ailes (22,23) ;
- l'autre partie (11) comprend une saillie (16,17) sur chacune de ses ailes (12,13), en butée contre un bord de l'un des trous (24,25) ; et
- les parties sont montées à rotation l'une par rapport à l'autre et autour d'un axe rejoignant les saillies ; et
- au moins un profilé (31), mis en place avec l'une des parties (11,21) de la suspente (10) ; et
- au moins une plaque fixée sur la structure porteuse (33).

2. Faux plafond selon la revendication 1, dans lequel les saillies (16,17) de la suspente (10) sont des collets battus et les trous (24, 25) sont des boutonnières.

3. Faux plafond selon la revendication 1 ou 2, dans lequel une partie (11,21) en forme de U de la suspente (10) comprend en outre au moins un trou (18, 19, 28, 29) de serrage traversé par une vis fixant l'autre partie.

4. Faux plafond selon l'une des revendications 1 à 3, dans lequel les parties (11,21) de la suspente (10) en forme de U sont identiques.

5. Partie (11) en forme de U comprenant deux ailes sensiblement parallèles, avec sur chacune des ailes (12,13) un trou (14,15) et une saillie (16,17), les trous étant en regard et les saillies étant en regard, la partie (11) est **caractérisée en ce que** les saillies sont adaptées à être insérées dans les trous d'une partie en U identique à cette partie (11) pour former une suspente.

6. Partie (11) en forme de U selon la revendication 5, dans laquelle chacune des saillies (16,17) est un collet battu en saillie vers l'extérieur et chacun des trous (14,15) est une boutonnière.

7. Procédé de fabrication d'un faux plafond selon l'une quelconque des revendications 1 à 4, le procédé comprenant, pour la fabrication de la structure porteuse (33), les étapes :
(a) de fourniture des parties (11,21) en forme de U et du profilé (31) ;
(b) de mise en place du profilé (31) avec l'une des parties (11,21);
(c) d'assemblage des deux parties (11,21) et d'ajustement d'un angle entre les deux parties (11,21) par rotation ; et
(d) de fixation des deux parties (11,21) et de fixation, le cas échéant, du profilé (31) avec l'une des parties (11,21) ;
le procédé comprenant en outre la fourniture d'une plaque, ainsi qu'une étape :
(e) de fixation de la plaque sur la structure porteuse (33).

8. Procédé de fabrication d'un faux plafond selon la revendication précédente, comprenant en outre une étape intermédiaire (a') de fourniture d'un moyen de fixation (32) et d'assemblage de l'autre des parties (11,21) avec ce moyen de fixation.

## Claims

1. A suspended ceiling with:
- a load-bearing structure (33) comprising:
- at least one hanger (10) comprising two parts (11, 21) that are you-shaped and each comprise two substantially parallel wing portions (12, 13, 22, 23), in which:
- one of said parts (21) comprises a hole (24, 25) on each one of its wing portions (22, 23);
- the other part (11) comprising a projection (16, 17) on each one of its wing portions (12, 13), in abutment with an edge of one of said holes (24, 25); and
- said parts are mounted for mutual rotation one with respect to the other about an axis joining said projections; and
- at least one shaped part (31), which is fitted with one of said parts (11, 21) of the hanger (10); and
- at least one plate secured onto said load-bearing structure (33).

2. The suspended ceiling according to claim 1, in which the projections (16, 17) of the hanger (10) are flared studs and the holes (24, 25) are oblong holes.

3. The suspended ceiling according to claim 1 or 2, in which one of the U-shaped parts (11, 21) of the hanger (10) further comprises at least one locking hole (11, 19, 28, 29) through which a screw securing the other part passes.

4. The suspended ceiling according to one of claims 1-3, in which the U-shaped parts (11, 21) of the hanger (10) are identical.

5. A U-shaped part (11) comprising two substantially parallel wing portions, each of said wing portions (12, 13) having a hole (14, 15) and a projection (16, 17), the holes facing and the projections facing, said part (11) being **characterised in that** the projections are adapted to be inserted into the holes of a U-shaped part that is identical to this part (11) in order to form a hanger.

6. The U-shaped part (11) according to claim 5, in which each of the projections (16, 17) is an outwardly projecting flared stud and each one of the holes (14, 15) is an oblong hole.

7. A method for producing a suspended ceiling according to any one of claims 1-4, the method comprising, for producing the load-bearing structure (33), the steps consisting in:
(a) supplying U-shaped parts (11, 21) and a shaped part (31);
(b) fitting the shaped part (31) with one of the said parts (11, 21);
(c) assembling the said two parts (11, 21) and adjusting an angle between the two parts (11, 21) by rotation; and
(d) securing the two parts (11, 21) and if appropriate the shaped part (31) with one of the said parts (11, 21);
the method further comprising supplying a plate together with a step of:
(e) securing the said plate onto the load-bearing structure (33).

8. The method of producing a suspended ceiling according to the preceding claim, further comprising an intermediate step (a') of supplying a securing means (32) and of assembling the other of said parts (11, 21) with this securing means.

## Patentansprüche

1. Zwischendecke, umfassend:
- eine Trägerstruktur (33), umfassend:
- mindestens einen Aufhänger (10) mit zwei U-förmigen Teilen (11, 21), die jeweils zwei im Wesentlichen parallele Schenkel (12, 13, 22, 23) aufweisen, in welchem:
- ein Teil (21) in jedem seiner Schenkel (22, 23) ein Loch (24, 25) enthält;
- der andere Teil (11) an jedem seiner Schenkel (12, 13) abgesetzt gegen einen Rand des einen der Löcher (24, 25) einen Vorsprung (16, 17) aufweist; und
- die Teile gegeneinander verdrehbar um eine die Vorsprünge verbindende Achse gelagert sind; und
- mindestens ein Profil (31), eingebaut mit einem der Teile (11, 21) des Aufhängers (10); und
- mindestens eine Platte, die an der Trägerstruktur (33) fixiert ist.

2. Zwischendecke nach Anspruch 1, bei der die Vorsprünge (16, 17) abgesetzte Krägen sind und die Löcher (24, 25) Knopfloch-förmig gebildet sind.

3. Zwischendecke nach Anspruch 1 oder 2, in der ein U-förmiger Teil (11, 21) des Aufhängers (10) außerdem mindestens ein Spannloch (18, 19, 28, 29) aufweist, welches von einer Fixierschraube des anderen Teils durchsetzt wird.

4. Zwischendecke nach einem der Ansprüche 1 bis 3, in der die U-förmigen Teile (11, 21) des Aufhängers (10) identisch sind.

5. U-förmiges Teil (11) mit zwei im Wesentlichen parallelen Schenkeln, wobei an jedem der Schenkel (12, 13) ein Loch (14, 15) und ein Vorsprung (16, 17) vorhanden sind, wobei die Löcher und die Vorsprünge jeweils miteinander fluchten, und das Teil (11) **dadurch gekennzeichnet ist, dass** die Vorsprünge dazu ausgebildet sind, in die Löcher eines U-förmigen Teils, welches mit dem betrachteten Teil (11) identisch ist, eingesetzt zu werden, um einen Aufhänger zu bilden.

6. Teil (11) nach Anspruch 5, in welchem jeder der Vorsprünge (16, 17) ein nach außen abgesetzter Kragen ist, und jedes der Löcher (14, 15) wie ein Knopfloch ausgebildet ist.

7. Verfahren zum Herstellen einer Zwischendecke nach einem der Ansprüche 1 bis 4, wobei die Fertigung der Trägerstruktur (33) folgende Schritte beinhaltet:
(a) Bereitstellung der U-förmigen Teile (11, 21) und des Profils (31);
(b) Anbringen des Profils (31) an einem der Teile (11, 21);
(c) Zusammenbau der beiden Teile (11, 21) und Justieren eines Winkels zwischen den beiden Teilen (11, 21) durch Schwenken; und
(d) Fixieren der beiden Teile (11, 21) und gegebenenfalls Fixieren des Profils (31) bei einem der Teile (11, 21);
wobei das Verfahren außerdem die Bereitstellung einer Platte mit folgendem Schritt beinhaltet:
(e) Fixieren der Platte an der Trägerstruktur (33).

8. Verfahren zum Fertigen einer Zwischendecke nach dem vorhergehenden Anspruch, außerdem umfassend einen Zwischenschritt (a') des Bereitstellens einer Fixiereinrichtung (32) und des Anbringens des anderen der Teile (11, 21) mit Hilfe der Fixiereinrichtung.
